# FASCICULE DE BREVET EUROPEEN

(11) **EP 0 277 871 B1**
(45) Date de publication et mention de la délivrance du brevet: **27.03.1991**
(21) Numéro de dépôt: 88400164.5
(22) Date de dépôt: 26.01.1988
(51) Int. Cl.: D01H 5/14

(54) **Dispositif d'étirage pour rubans de fibres textiles**
Streckvorrichtung für textile Faserbänder
Drafting apparatus for webs of textile fibres

(30) Priorité: 30.01.1987 FR 8701127
(43) Date de publication de la demande: 10.08.1988
(73) Titulaire: N. SCHLUMBERGER & CIE, F-68500 Guebwiller (FR)
(72) Inventeur: Genevray, Henri, F-68500 Guebwiller (FR)
(74) Mandataire: Coutel, Jean-Claude

(56) Documents cités:
- EP-A- 0 029 113
- DE-A- 2 649 486
- DE-C- 156 223

## Description

La présente invention concerne l'étirage des rubans de fibres textiles.

On sait que, dans un dispositif d'étirage, les rubans de fibres sont étirés entre des cylindres alimentaires et des cylindres étireurs, et qu'entre ces organes d'entrée et de sortie ils sont contrôlés par un système soit à aiguilles, soit à manchons, et c'est justement un tel système de contrôle que l'invention se propose de perfectionner.

Il s'est avéré que les systèmes de ce genre connus jusqu'à l'heure actuelle présentent les inconvénients suivants:
- Les systèmes de contrôle à aiguilles, lorsqu'il s'agit de barrettes propulsées par vis, subissent une limitation de vitesse due au mode de propulsion par vis, à la résistance des corps de barrettes soumis aux chocs, et à la résistance de la soudure reliant les aiguilles à leur support, ce qui limite irrémédiablement la production.
- Les systèmes de contrôle à aiguilles, lorsqu'il s'agit de barrettes propulsées par chaînes, ce qu'on appelle couramment "gills à chaînes", présentent des difficultés pour le guidage des barrettes; pour optimaliser la pénétration et la sortie des aiguilles dans les rubans de fibres, les barrettes sont mues à travers des biellettes pour l'orientation de celles-ci dans la phase d'entrée et de sortie; ces biellettes rendent plus complexe le système de propulsion.
- Les systèmes de contrôle à manchons peuvent fonctionner plus vite que les systèmes précédents, mais, par contre, ne conviennent pas dans les cas où beaucoup de rattaches se présentent dans les rubans ou, d'une manière générale, lorsque de fortes variations de fibres textiles se présentent à eux. De même, ils conviennent mal dans le cas de travail de fibres du type laine ou coupe longue, dans le cas où l'on ne travaille pas en faible charge.

On connaît par le document DE-C-156.223 un système de contrôle mixte d'étirage qui comporte des aiguilles dirigées vers l'arrière et montées sur deux manchons. Ce système présente les inconvénients rappelés ci-dessus des systèmes à manchons.

On connaît aussi par le document EP-A-0.029.113 un système de contrôle d'étirage du type à barrettes portant des aiguilles. Dans ce système, les aiguilles sont droites et implantées sensiblement dans le plan passant par les extrémités de la barrette, ce qui est gênant lors du dégagement des aiguilles par rapport à la nappe.

On connaît par le document DE-A- 2.649.486 un système de contrôle mixte qui remédie aux inconvénients précités. A cet effet il consiste à regrouper les avantages des systèmes à aiguilles et des systèmes à manchons en un dispositif d'étirage simple qui permet un bon contrôle des fibres, qui soit d'un prix de revient intéressant, d'un entretien facile, et qui permet de travailler à grande vitesse la plus grande gamme de matières.

Ce dispositif comporte un système de contrôle ayant deux éléments mobiles sans fin entre lesquels passe la matière textile, et se caractérise par le fait que les deux éléments sans fin sont constitués chacun par une succession de barres transversales articulées sur des chaînes, formant tablier et portant des aiguilles pour la pénétration dans la matière et présentant une surface active de contact avec la matière. Ainsi, le contrôle est fait par aiguilles, et par contact comme sur les systèmes à manchons. Les deux éléments sans fin ont la même structure, les organes de pénétration dans le ruban étant décalés d'un élément à l'autre dans la zone de coopération desdits éléments avec le ruban.

Le but de l'invention est d'améliorer ce système de contrôle mixte qui vient d'être décrit.

En effet, dans le travail de certaines matières, il est apparu que le dégagement des aiguilles de la nappe à l'endroit des cylindres étireurs peut causer des entraînements de fibres hors de la nappe textile.

Pour y remédier, l'invention propose un agencement de barrettes favorable au dégagement des aiguilles de la nappe.

A cet effet, l'invention a pour objet un système de contrôle ayant deux éléments mobiles sans fin entre lesquels passe la matière textile, et dont les deux éléments sans fin sont constitués chacun par une succession de barres transversales articulées sur des chaînes, formant tablier et portant des aiguilles pour la pénétration dans la matière et présentant une surface active de contact avec la matière, caractérisé en ce que les aiguilles sont implantées sur le corps de barrette en porte-à-faux vers l'avant par rapport aux articulations sur ses moyens d'entraînement et en ce que les aiguilles sont inclinées vers l'arrière par rapport au sens d'avancement du ruban de fibres en cours d'étirage.

Avec un tel agencement, les aiguilles quittent la matière d'une façon beaucoup plus avantageuse, ce qui évite les enroulements.

L'inclinaison des aiguilles peut se situer entre 1° et 45°.

D'autres caractéristiques et avantages de l'invention ressortiront de la description qui va suivre et de l'examen des dessins annexés qui montrent, à titre d'exemples non limitatifs, quelques modes de réalisation de l'invention.

Dans les dessins:
Fig. 1 est une section de barrette avec aiguille courante droite implantée en oblique vers l'arrière dans le corps de barrette.
Fig. 2 est une section de barrette avec aiguille pliée vers l'arrière à la saillie.
Fig. 3 est une section de barrette avec aiguille pliée vers l'arrière en un point intermédiaire entre la saillie et la pointe.
Fig. 4 est une section de barrette avec aiguille recourbée vers l'arrière à partir de la saillie.
Fig. 5 est une section de barrette avec aiguille et dent de scie dont le dos est incliné puis taillé en pointe.
Fig. 6 est une section de barrette avec aiguille en dent de scie dont le dos est arrondi.
Fig. 7 représente une variante où toute la surface supérieure de la barrette est inclinée et dans laquelle sont implantées des aiguilles droites, la surface supérieure de la barrette donnant l'inclinaison des aiguilles vers l'arrière.
Fig. 8 montre une réalisation où une barrette plate est montée inclinée vers l'arrière, les aiguilles implantées étant droites et l'inclinaison étant donnée par le montage de la barrette.
Fig. 9 montre une autre variante où c'est encore la surface qui porte les aiguilles qui est inclinée vers l'arrière, les aiguilles implantées étant droites et l'inclinaison étant donnée par la surface qui les porte.
Et Fig. 10 est une vue d'une partie du champ aiguillé équipé de barrettes conformes à la Fig. 1, la flèche f indiquant le sens d'avancement de la matière et des barrettes.

La première variante de mise en oeuvre de l'invention (Fig. 1) consiste en l'utilisation d'aiguilles 13 droites dans les sens de l'avancement des barrettes et de la matière (flèche 16) et implantées en oblique vers l'arrière dans le plateau 12 de la barrette.

La deuxième variante (Fig. 2) consiste en l'utilisation d'aiguilles 13 pliées à la saillie pour leur donner l'inclinaison vers l'arrière.

La troisième variante (Fig. 3) consiste à plier les aiguilles 13 en un point intermédiaire entre la saillie et la pointe.

La quatrième variante (Fig. 4) consiste à utiliser des aiguilles 13 pliées vers l'arrière en forme de courbe (par exemple: arc de cercle) à partir de la saillie.

Une cinquième et une sixième variantes (Figs. 5 et 6) consistent à utiliser des aiguilles 13 ayant un certain profilage en dent de scie.

D'autres variantes (Figs. 7 à 9) consistent à monter les aiguilles droites perpendiculairement sur la surface supérieure inclinée vers l'arrière de la barrette.

Par ailleurs, selon l'invention, la surface sur laquelle sont implantées les aiguilles peut présenter des sections quelconques (par exemple: plate, courbe, inclinée, curviligne) pour faciliter le contrôle des fibres par la surface active des barrettes. Cette surface peut être métallique ou être revêtue ou garnie d'une matière facilitant le contrôle des fibres.

L'avantage que confèrent les aiguilles inclinées vers l'arrière au système de contrôle est une grande stabilité des fibres dans le sens vertical. En effet, de par l'inclinaison vers l'arrière des aiguilles, une fois que les aiguilles ont pénétré dans la matière, elles constituent des barres obliques qui bloquent, toujours dans le sens vertical, les fibres qui, de ce fait sont moins libres verticalement. Ceci apporte au produit sortant une meilleure régularité, ce qui est essentiel à ce stade de la fabrication.

Un autre avantage des aiguilles inclinées vers l'arrière consiste à brouiller l'endroit d'implantation des aiguilles dans la nappe de fibres, ce qui améliore la régularité de la section du ruban sortant.

Bien entendu, ce genre de barrette à aiguilles inclinées ou profilées vers l'arrière peut s'appliquer à tout autre dispositif d'étirage qui utilise un champ aiguillé comme système de contrôle; par exemple des barrettes propulsées par vis ou chaînes.

Pour ce qui est des différentes Figs. 1 à 9, elles montrent, en coupe, la section 11 de la partie de travail de la barrette, c'est-à-dire le plateau 12 qui est en porte-à-faux vers l'avant et qui comporte les aiguilles 13. La partie 14 est l'extrémité de la barrette qui est fixée sur la chaîne ou analogue. Deux alésages 15 reçoivent les axes de la chaîne afin de fixer, entraîner et conduire la barrette. En d'autres termes, les deux alésages 15 servent à rendre solidaire la barrette de la chaîne, et ceci à chaque extrémité de la barrette.

Dans la Fig. 10, on a fait apparaître des guides 17 des barrettes dans leur parcours de travail ainsi que des maillons 18 des chaînes d'entraînement des barrettes.

## Revendications

1. Dispositif d'étirage pour rubans de fibres textiles, du type comportant un système de contrôle ayant deux éléments mobiles sans fin entre lesquels passe la matière textile, et dont les deux éléments sans fin sont constitués chacun par une succession de barres transversales articulées sur des chaînes, formant tablier et portant des aiguilles (13) pour la pénétration dans la matière et présentant une surface active de contact avec la matière,caractérisé en ce que les aiguilles (13) sont implantées sur le corps de barrette (12) en porte-à-faux vers l'avant par rapport aux articulations (15) sur ses moyens d'entraînement et en ce que les aiguilles (13) sont inclinées vers l'arrière par rapport au sens d'avancement (16) du ruban de fibres en course d'étirage.

2. Dispositif selon la revendication 1, caractérisé par une aiguille courante droite (13) implantée en oblique dans le corps de barrette (12).

3. Dispositif selon la revendication 1, caractérisé en ce que l'aiguille (13) est pliée à la saillie.

4. Dispositif selon la revendication 1, caractérisé en ce que l'aiguille (13) est pliée en un point intermédiaire entre la saillie et la pointe.

5. Dispositif selon la revendication 1, caractérisé en ce que l'aiguille (13) est recourbée vers l'arrière à partir de la saillie.

6. Dispositif selon la revendication 1, caractérisé en ce que l'aiguille (13) est en dent de scie dont le dos est incliné puis taillé en pointe.

7. Dispositif selon la revendication 1, caractérisé en ce que l'aiguille (13) est en dent de scie dont le dos est arrondi.

8. Dispositif selon la revendication 1, caractérisé en ce que toute la surface supérieure de la barrette (12) est inclinée vers l'arrière et les aiguilles y implantées sont des aiguilles droites.

9. Dispositif selon la revendication 1, caractérisé en ce qu'il comporte une barrette plate (12) montée inclinée vers l'arrière, les aiguilles implantées (13) étant droites et l'inclinaison étant donnée par le montage de la barrette (12).

10. Dispositif selon la revendication 1, caractérisé en ce que la surface qui porte les aiguilles (13) est inclinée, les aiguilles y implantées étant droites et l'inclinaison étant donnée par la surface qui les porte.

## Patentansprüche

1. Streckvorrichtung für Textilfaserbänder mit einem Steuersystem, welches zwei bewegliche, endlose Elemente aufweist, zwischen denen das Textilmaterial sich hindurchbewegt, wobei die beiden endlosen Elemente jeweils aus einer Folge von auf Ketten gelenkig gelagerten Querstegen (Hechelstäben) gebildet sind, welche jeweils eine Platte bilden und Nadeln (13) zum Eindringen in das Materal tragen und die eine aktive Oberfläche zum Kontakt mit dem Material aufweisen, dadurch gekennzeichnet, daß die Nadeln (13) in dem Stegkörper bezüglich der Gelenke (15) auf ihren Antriebsmitteln nach vorne versetzt verankert sind und daß die Nadeln (13) bezüglich der Bewegungsrichtung (16) des Faserbandes beim Streckungsvorgang nach hinten geneigt sind.

2. Vorrichtung nach Anspruch 1, gekennzeichnet durch eine gerade verlaufende Nadel (13), welche schräg in dem Stegkörper (12) verankert ist.

3. Vorrichtung nach Anspruch 1, dadurch gekennzeichnet, daß die Nadel an ihrer Austrittsstelle gebogen ist.

4. Vorrichtung nach Anspruch 1, dadurch gekennzeichnet, daß die Nadel (13) an einem Punkt zwischen der Austrittsstelle und der Spitze gebogen ist.

5. Vorrichtung nach Anspruch 1, dadurch gekennzeichnet, daß die Nadel (13) von der Austrittsstelle nach hinten gekrümmt ist.

6. Vorrichtung nach Anspruch 1, dadurch gekennzeichnet, daß die Nadel (13) sägezahnförmig ist, wobei der Rücken abgeschrägt und dann zugespitzt ist.

7. Vorrichtung nach Anspruch 1, dadurch gekennzeichnet, daß die Nadel sägezahnförmig ist, wobei der Rücken abgerundet ist.

8. Vorrichtung nach Anspruch 1, dadurch gekennzeichnet, daß die gesamte oberseitige Oberfläche des Steges (12) nach hinten geneigt ist und daß die dort verankerten Nadeln gerade Nadeln sind.

9. Vorrichtung nach Anspruch 1, dadurch gekennzeichnet, daß sie einen flachen Steg (12) aufweist, der nach hinten geneigt befestigt ist, wobei die verankerten Nadeln (13) gerade sind und die Neigung durch die Befestigung des Steges (12) vorgegeben ist.

10. Vorrichtung nach Anspruch 1, dadurch gekennzeichnet, daß die Oberfläche, welche die Nadeln (13) trägt, geneigt ist, wobei die dort verankerten Nadeln gerade sind und die Neigung durch die sie tragende Oberfläche vorgegeben ist.

## Claims

1. A stretching device for textile fibre bands, of the type comprising a control system having two endless movable members between which the textile material passes, and the two endless members of which are each constituted by a succession of cross-bars pivotally connected on chains, forming an apron and supporting needles (13) for penetration into the material and having an active surface for contact with the material, characterized in that the needles (13) are implanted on the strip body (12) protruding forward relative to the pivot points (15) on its driving means, and in that the needles (13) slant rearwards relative to the direction of forward movement (16) of the fibre band during the stretching.

2. A stretching device according to claim 1, characterized by a straight running needle (13) obliquely implanted in the strip body (12).

3. A device according to claim 1, characterized in that the needle (13) is folded at the projecting part.

4. A device according to claim 1, characterized in that the needle (13) is folded at an intermediate point between the projection and the point.

5. A device according to claim 1, characterized in that the needle (13) is curved towards the rear starting from the projection.

6. A device according to claim 1, characterized in that the needle (13) has the shape of a saw tooth the back of which is inclined and then cut to a point.

7. A device according to claim 1, characterized in that the needle (13) has the shape of a saw tooth the back of which is rounded,

8. A device according to claim 1, characterized in that the whole of the top surface of the strip (12) is slanting rearwards and in that the needles implanted in it are straight needles.

9. A device according to claim 1, characterized in that it comprises a flat strip (12) mounted slanting towards the rear, the implanted needles (13) being straight and the slanting being produced by the assembly of the strip (12).

10. A device according to claim 1, characterized in that the surface which supports the needles (13) is inclined, the needles implanted in it being straight and the slanting being produced by the surface which supports them,
